# EUROPÄISCHE PATENTSCHRIFT

(11) **EP 0 620 179 B1**
(45) Veröffentlichungstag und Bekanntmachung des Hinweises auf die Patenterteilung: **10.06.1998**
(21) Anmeldenummer: 94250088.5
(22) Anmeldetag: 06.04.1994
(51) Int. Cl.: B66C 9/14

(54) **Laufkatze, insbesondere Einschienenkatze mit kurzer Bauhöhe**
Trolley, in particular monorail trolley with reduced height
Chariot roulant, en particulier chariot roulant monorail de faible hauteur

(30) Priorität: 13.04.1993 DE 4312908
(43) Veröffentlichungstag der Anmeldung: 19.10.1994
(73) Patentinhaber: MANNESMANN Aktiengesellschaft, 40213 Düsseldorf (DE)
(72) Erfinder: Gersemsky, Udo, Dipl.-Ing., D-58313 Herdecke (DE)
(74) Vertreter: Meissner, Peter E., Dipl.-Ing.

(56) Entgegenhaltungen:
- DE-A- 4 209 565
- DE-B- 1 259 070
- FR-A- 2 237 789
- GB-A- 1 008 934
- GB-A- 1 056 008
- US-A- 3 129 671
- US-E- R E25 501

## Beschreibung

Die Erfindung betrifft eine Laufkatze, insbesondere eine Einschienenkatze mit kurzer Bauhöhe.

Aus der nachveröffentlichten DE 42 09 565 ist eine Laufkatze mit einem Hubwerk, insbesondere eine Einschienenkatze mit kurzer Bauhöhe bekannt, die auf dem Unterflansch einer Schiene laufende und an einem Tragrahmen gelagerte Laufräder aufweist. Eines dieser Laufräder ist angetrieben und nicht direkt mit dem Tragrahmen verbunden, sondern an einer Schwinge gelagert, die an dem Tragrahmen schwenkbar angeordnet ist. Zusätzlich ist an der Schwinge ein Reibrad angeordnet, das von unten an den Unterflansch der Schwinge anliegt und antriebsmäßig mit dem angetriebenen Laufrad verbunden ist. Das Reib- und das Laufrad sind in Fahrtrichtung gesehen zueinander versetzt angeordnet und können zur Reibschlußverstärkung durch Verschwenken der Schwinge an den Unterflansch der Schiene angestellt werden. Diese Schwenkbewegung wird einerseits lastabhangig über die an dem Tragrahmen angreifende Last und andererseits durch einen zwischen dem Tragrahmen und der Schwinge angeordnetes Federelement ausgelöst. Da durch die Schwenkbewegung der Schwinge eine Änderung der Lage des Laufrades in bezug auf den Unterflansch der Schiene hervorgerufen wird, ist die Schwinge exzentrisch gelagert. Eine Verstellung des Exzenters bewirkt eine Änderung des Abstandes zwischen dem Laufrad und dem Unterflansch und gewährleistet somit eine Auflage aller Laufräder auf dem Unterflansch.

Diese Laufkatze erweist sich zwar für Einsatzfälle, bei denen hohe Reibschlußverstärkungen gefordert werden, als vorteilhaft, jedoch stellt die Anordnung des Trag- und des Reibrades an der Schwinge und die exzentrische Lagerung derselben an dem Tragrahmen für den Fall, daß die hohe Reibschlußverstärkung nicht notwendig ist, eine konstruktiv aufwendige Lösung dar.

Des weiteren ist aus der US-PS 2,617,365 eine Laufkatze mit einem an einer Schiene laufenden Fahrwerk bekannt, an dem ein Hubwerk angeordnet ist. Das Fahrwerk ist über eine Schleppstange mit einer antreibbaren Fahreinheit verbunden, die mit zwei auf dem Unterflansch der I-förmigen Schiene verfahrbaren Laufrädern versehen ist. Die Laufräder sind antriebsmäßig über Zahnräder mit je einem Reibrad verbunden, das an der Unterseite des Flansches in Fahrtrichtung leicht versetzt zu den Laufrädern anliegt. Die Reibräder sind auf einer Welle angeordnet und über eine Kette von einem Antriebsmotor antreibbar. Der Antriebsmotor ist an einem Tragblech, in dem die Achsen bzw. die Welle der Lauf- und Reibräder befestigt sind, derart angeordnet, daß das Eigengewicht des Antriebsmotors über das als Hebel wirkende Tragblech zu einer Erhöhung der Anpreßkraft der Lauf- und Reibräder an den Unterflansch und somit zu einer Reibschlußverstärkung führt.

Es erweist sich als nachteilig, daß durch die Verbindung des Fahrwerks über die Schleppstange mit der Fahreinheit die Baulänge der Laufkatze erheblich vergrößert wird. Des weiteren gewährleistet diese Bauweise zwar eine Reibschlußverstärkung zwischen den Lauf- und Reibrädern und der Schiene, jedoch ist diese Verstärkung abhängig vom Eigengewicht des Antriebsmotors und sehr gering. Außerdem ist diese Verstärkung nicht einstellbar und berücksichtigt die unterschiedlichen Beladungszustände der Laufkatze nicht.

Des weiteren ist aus der DE-PS 1 259 070 eine ein Hebezeug tragende Laufkatze bekannt, die mittels Laufrädern auf dem Unterflansch einer I-förmigen Schiene verfahrbar ist. Der Antrieb der Laufkatze erfolgt über ein von unten an den Unterflansch angepreßtes und angetriebenes Reibrad. Die Anpreßkraft wird über eine vorgespannte Feder aufgebracht und ist einstellbar.

Diese Antriebsart der Laufkatze ist durch die Einstellbarkeit der Anpreßkraft des Reibrades zwar für viele Einsatzfälle geeignet, jedoch muß das Reibrad, um bei nicht angetriebenen Laufrädern die erforderlichen Antriebskräfte zu übertragen, aus Gummi oder Kunststoffen mit guten Reibungseigenschaften hergestellt sein. Hierdurch ergeben sich Antriebsprobleme, sofern infolge auftretender Feuchtigkeit die Reibwerte abnehmen. Außerdem können durch die Einstellung der Anpreßkraft des angetriebenen Reibrades die unterschiedlichen Beladungszustände der Laufkatze nicht berücksichtigt werden.

Außerdem sind Motorlaufkatzen gemäß der DE-PS 254 028 mit einem von unten an die Schiene anstellbaren und antriebslosen Gegenrad bekannt. Das Gegenrad ist derart pendelnd an einem tragrahmen mit Laufrädern angeordnet, daß bei Fahrt in horizontalen Schienenabschnitten ein Spalt zwischen dem Gegenrad und der Schiene verbleibt und in Steigungs- und Gefällestrecken das Gegenrad durch die mittelbar hieran angreifende Last von unten an die Schiene angepreßt wird. Hierdurch wird eine lastabhängige Reibschlußverstärkung zwischen den Rädern und der Schiene erwirkt.

Derartige Motorlaufkatzen ermöglichen zwar eine lastabhängige Reibschlußverstärkung in Steigungs- und Gefällestrecken, jedoch nicht bei horizontalen Abschnitten, die üblicherweise für Laufkatzen mit Hubwerken eingesetzt werden.

Ferner ist aus der DE-PS 491 527 eine Unterflanschlaufkatze mit kurzer Bauhöhe bekannt. Diese Laufkatze besteht im wesentlichen aus einem Hubwerk, einem Tragrahmen, einem Fahrwerk mit Fahrantrieb und einem Gegengewicht. Das Hubwerk und der Fahrantrieb sind auf gegenüberliegenden Seiten des eine I-förmige Fahrschiene von unten umgreifenden Tragrahmens und etwa auf gleichem Höhenniveau mit der Schiene befestigt. An der dem Hubwerk gegenüberliegenden Seite des Tragrahmens ist ein Gegengewicht angeordnet, um die Laufkatze derart auszubalancieren, daß der Schwerpunkt unter der Mitte der Schiene liegt.

Diese kurze Laufkatze bietet zwar eine geringe Bauhöhe, jedoch ist durcn die außermittige Anordnung des Hußwerks zur Ausbalancierung der Laufkatze ein Gegengewicht notwendig. Hierdurch wird neben einer nachteiligen Erhöhung des Eigengewichtes zumeist auch die Baugröße der Laufkatze erhöht, insbesondere wenn das Gegengewicht über Hebelarme an dem Tragrahmen befestigt ist.

Die DE - AS 1 259 070 offenbart eine Laufkatze, die aus einem Tragrahmen mit an Achsen gelagerten Laufrädern besteht, die auf dem Unterflansch einer Schiene abrollbar sind. Am Tragrahmen ist ein schwenkbares Hebelelement angeordnet, an dem ein vom Fahrantrieb angetriebenes Reibrad in Bezug auf die Schienenmitte mittig drehgelagert ist. Nur das Reibrad der Laufkatze ist hierbei angetrieben; die Laufräder rollen lediglich frei drehbar auf der Schiene ab. Zur Anstellung des Reibrades an den Unterflansch der Schiene ist zwischen dem Hebelelement und dem Tragrahmen ein Federelement angeordnet. Die Anpreßkraft wird hierbei nur über das vorgespannte Federelement aufgebracht, so daß die Anpreßkraft unabhängig von der Last nahezu konstant ist.
Diese Antriebsart der Laufkatze ist durch die Einstellbarkeit der Anpreßkraft des Reibrades zwar für viele Einsatzfälle geeignet, jedoch muß das Reibrad, um bei nicht angetriebenen Laufrädern die erforderlichen Antriebskräfte insbesondere bei großen Lasten, wie sie bei Laufkranen mit Hubwerken regelmäßig gegeben sind, zu übertragen, aus Gummi oder Kunststoffen mit guten Reibungseigenschatten hergestellt sein. Hierdurch ergeben sich Antriebsprobleme, wenn z.B. in Folge auftretender Feuchtigkeit die Reibwerte abnehmen.

Ferner ist ein gattungsfremdes Einschienenfahrwerk aus der FR 73 26 334 bekannt, das aus einem Tragrahmen mit an Achsen gelagerten Laufrädern besteht, die auf dem Unterflansch einer Schiene verfahrbar sind. Ein Lastaufnahmemittel, ein Fahrantrieb und ein schwenkbares Hebelelement sind bei diesem Einschienenfahrwerk am Tragrahmen angeordnet. An dem freien Ende des Hebelelementes ist ein Reibrad drehgelagert. Zur Anstellung des Reibrades an dem Unterflansch der Schiene ist zwischen dem Hebelelement und dem Tragrahmen ein Federelement angeordnet. Der Fahrantrieb treibt die Laufräder und das Reibrad über miteinander kämmende Zahnräder synchron an.
Das in FR 73 26 334 beschriebene Einschienenfahrwerk ist speziell als kletterfähiges Fahrwerk ausgebildet. Bei diesem Einschienenfahrwerk weisen deshalb die Achsen der Laufräder im Verhältnis zum Laufraddurchmesser einen kleinen Abstand auf. Der synchrone Antrieb aller Räder ermöglicht es diesem Einschienenfahrwerk, auch vertikale Schienenanstiege sicher zu bewältigen. Die Last ist bei diesem Fahrwerk von oben gesehen mittig unterhalb des Fahrwerkes aufgehängt. Auf diese Weise wird eine gleichmäßige Lastverteilung auf alle vier Laufräder erzielt, was dessen Laufeigenschaften und Klettereigenschaften verbessert.
Nachteilig ist bei diesem Einschienenfahrwerk, daß der Achsabstand der Laufräder relativ klein gewählt ist. Dies ist bei Verwendung des Fahrwerkes für ein Hubwerk eines Laufkrans, also bei zu berücksichtigender großer Seilwandetung, von Nachteil, weil ein geringer Radabstand der Laufräder regelmäßig zu Verklemmungen und damit zur Verschlechterung der Laufeigenschaffen des Fahrwerkes führt. Letzteres ist immer mit einem erhöhten Verschleiß verbunden. Weiterhin ist bei diesem Einschienenfahrwerk ebenfalls nachteilig, daß der Reibschluß zwischen dem Reibrad und der Schiene lastunabhängig ist. Um alle möglichen Lasten zu berücksichtigen, muß man daher bei derartigen Einschienenfahrwerken das Reibrad unabhängig von der Belastung mit relativ großer Anpreßkraft gegen den Unterflansch der Schiene andrücken, was insbesondere bei großen Lasten eigentlich nicht erforderlich ist und in diesen Fällen nur unerwünschterweise den Verschleiß erhöht.

Davon ausgehend lag der Erfindung die Aufgabe zugrunde, eine Laufkatze, insbesondere eine Einschienenkatze mit kurzer Bauhöhe zu schaffen, die neben einer kompakten und konstruktiv einfachen Bauweise einen besonders zuverlässigen Antrieb aufweist, der darüber hinaus relativ verschleißarm ist.

Diese Aufgabe wird durch eine Laufkatze mit den im Anspruchs 1 aufgeführten Merkmale gelöst. In den Unteransprüchen 2 bis 6 sind vorteilhafte Ausgestaltungen der Laufkatze angegeben.

Der Grundgedanke der Erfindung besteht darin, nicht nur das federnd gegen den Unterflansch der Schiene angestellte Reibrad, sondern auch zusätzlich ein einzelnes Laufrad, insbesondere das dem Reibrad gegenüberliegende anzutreiben. Hierdurch wird der wesentliche Vorteil erzielt, daß neben der durch das anstellbare Reibrad erzielten Reibschlußverstärkung zwischen dem Reibrad und der Schiene sowie indirekt auch zwischen den Laufrädern und der Schiene auch eine lastabhängige Reibschlußverstärkung zwischen dem angetriebenen Laufrad und der Schiene durch die über den Tragrahmen und die Laufräder eingeleiteten Kräfte erreicht wird.

Durch die antriebsmäßige Verbindung des Reibrades mit dem Laufrad überträgt nicht nur das Reibrad, sondern auch das Laufrad Antriebskräfte auf die Schiene, so daß es ausreichend ist, nur dieses Radpaar anzutreiben und auf aufwendige Antriebsverbindungen zwischen den Laufrädern, insbesondere zu dem Laufrad auf der gegenüberliegenden Seite der Schwinge verzichtet werden kann.

Die Anordnung des Reibrades in Fahrtrichtung gesehen zwischen den Laufrädern führt zu einer Verteilung der Andruckkräfte des Reibrades auf die vier Laufräder und somit zu einer besonders stabilen Vierpunkt-Auflage der Laufräder.

Des weiteren ergibt sich aus der im wesentlichen bandförmigen Ausbildung des Hebelelementes, an dessen dem Laufrad abgewandten Ende ein Fahrantrieb angeordnet ist, eine besonders kompakte Baugruppe, die eine einfache Anpassung des Reibradantriebes an die vorliegenden Randbedingungen ermöglicht.

Außerdem wird durch die Lage des Hebelelementes und die Anordnung zweier Laufräder an der der Schiene zugewandten Gehäuseseite des Hubwerks die Laufkatze eine kompakte Bauweise erreicht. Hierdurch ist es möglich, den Tragrahmen in Fahrtrichtung gesehen nur L-förmig auszubilden, da das Hubwerk den restlichen Teil der den Unterflansch U-förmig umgreifenden Laufkatze bildet.

Ferner kann bei der Ausbildung der erfindungsgemäßen Laufkatze als Einschienenkatze mit kurzer Bauhöhe vorteilhafterweise auf die Anordnung eines Gegengewichtes auf der dem Hubwerk gegenüberliegenden Seite verzichtet werden, da einerseits aus der direkten Anordnung der Laufräder an das Gehäuse des Hubwerks eine geringere Außermittigkeit des Hubwerks resultiert und andererseits die verbleibenden Kräfte von dem Reibrad in den Unterflansch der Schiene eingeleitet werden. Der hierdurch auftretende Raddruck des Reibrades von unten wird über das Hebelelement auf die Laufräder übertragen. Außerdem führt die von der Schienenmitte zum Fahrantrieb leicht versetzte Anordnung des Lastaufnahmemittels zu einer geringeren Torsionsbeanspruchung der Schiene.

Aufgrund dieser erfindungsgemäßen Ausgestaltung der Lautkatze wird durch das Gewicht insbesondere des Hubwerks eine Reibschlußverstärkung zwischen dem Reibrad und der Schiene bei geringen Lasten erzielt, also dann, wenn ein zusätzlicher Anpreßdruck für das Reibrad erwünscht ist. Durch den Versatz (a) zu dem Reibrad (9) hin erfolgt automatisch eine Entlastung des Anpreßdrucks bei höheren Lasten, also genau in den Fällen, wo ein zusätzlicher Anpreßdruck die Laufeigenschaften eher stört.

Mit der Erfindung wird also eine lastabhängige Reibschlußverstärkung zwischen dem angetriebenen Laufrad und der Schiene durch die über den Tragrahmen und die Laufräder eingeleiteten Kräfte erreicht. Die Lauteigenschaften der Laufkatze werden ferner auch dadurch verbessert, daß nur das dem Reibrad gegenüberliegende einzelne Laufrad angetrieben ist.

Nachfolgend wird die erfindungsgemäße Laufkatze in Ausführung als Einschienenkatze mit kurzer Bauhöhe anhand der Zeichnungen erläutert. Es zeigen:
- Fig. 1: eine Explosionsdarstellung einer Einschienenkatze mit kurzer Bauhöhe,
- Fig. 2: eine Seitenansicht einer Einschienenkatze mit kurzer Bauhöhe,
- Fig. 3: eine Vorderansicht von Fig. 2,
- Fig. 4: eine vergrößerte Teilansicht von Fig. 2 mit einer Schnittdarstellung im Bereich des Hebelelementes.

In Fig. 1 ist die erfindungsgemäße Laufkatze in einer Explosionsdarstellung gezeigt. Die Laufkatze besteht im wesentlichen aus einem Hubwerk 1 mit einem elektromotorischen Antrieb 2 und einem Fahrwerk mit drei nicht angetriebenen Laufrädern 3 und einem angetriebenen Laufrad 3a, die auf einem Unterflansch 4 einer teilweise dargestellten I-förmigen Schiene 5 verfahrbar sind. Das Hubwerk 1 ist mit einem Tragrahmen 7 verbunden. Der Tragrahmen 7 besteht in Fahrtrichtung gesehen aus zwei hintereinander angeordneten L-förmigen Rahmenteilen 21, die an dem dem Hubwerk abgewandten Ende über eine parallel zur Fahrtrichtung ausgerichtete Traverse 22 miteinander verbunden sind. An den freien Enden des Tragrahmens 7 und direkt an dem Gehäuse des Hubwerkes 1 sind in Fahrtrichtung gesehen vorne und hinten die Laufräder 3,3a über Achsen 6,6a gelagert, so daß diese Baueinheit den Unterflansch 4 von unten C-förmig umgreift. Außerdem ist an der Achse 6a des angetriebenen Laufrades 3a ein Hebelelement 8 gelagert, an dem über eine weitere Achse 6b ein Reibrad 9 angeordnet ist. Das Reibrad 9 liegt von unten an dem Unterflansch 4 an und ist in Fahrtrichtung gesehen versetzt zum Laufrad 3a angeordnet. Die zueinander parallelen und quer zur Fahrtrichtung angeordneten Achsen 6a,6b sind über auf die Achsen 6a,6b aufgeschobene Zahnräder 10a,10b antriebsmäßig miteinander verbunden, wobei das Laufrad 3 über ein Abtriebszahnrad 11 eines Fahrantriebes 12 antreibbar ist. Vorzugsweise sind die Zahnräder 10a,10b als Zahnkränze ausgebildet, die Bestandteil der Lauf- und Reibräder 3a, 9 sind. Das um die am Tragrahmen 7 angeordnete Achse 6a schwenkbare Hebelelement 8 ist durch ein sich am Tragrahmen 7 abstützendes Federelement 13 so anstellbar, daß das Reibrad 9 von unten durch Verschwenken des Hebelelementes 8 an den Unterflansch 4 der Schiene 5 und das Tragrad 3a indirekt von oben auf den Unterflansch 4 angepreßt werden. Hierdurch kann neben der lastabhängigen Reibschlußverstärkung für die Tragräder 3a durch die am Tragrahmen 7 angreifende Last zusätzlich der Reibschluß der Lauf- und Reibräder 3,3a,9 erhöht werden, um auf diese Weise für alle Lastfälle und Einsatzbedingungen, z.B. Feuchtigkeit, einen ausreichend rutschsicheren Betrieb zu gewährleisten.

In Fig. 2 ist eine Seitenansicht der Einschienenkatze mit kurzer Bauhöhe dargestellt. Es ist zusätzlich zur Fig. 1 zu erkennen, daß das Hubseil 14 gemäß einer 4/1-Einscherung über eine am Tragrahmen 7 angeordnete Seilrolle 15 umgelenkt wird, wobei der Festpunkt 19 (s. Fig. 3) des Hubseils 14 sich am Hubwerk 1 befindet. Das Hubwerk 1 ist entsprechend der Ausführungsform mit seiner Längsrichtung parallel, seitlich neben und auf etwa gleicher Höhe des Unterflansches 4 der Schiene 5 angeordnet.

In Fig. 3 ist eine Vorderansicht von Fig. 2 dargestellt, aus der die direkte Befestigung zweier Laufräder 3 an der der I-förmigen Schiene 5 zugewandten Seite des Gehäuses des Hubwerks 1 ersichtlich ist. Das Gehäuse des Hubwerks 1 und der Tragrahmen 7 sind in Fahrtrichtung gesehen vorne und hinten jeweils mit gegenüberliegenden dreieckförmigen Vorsprüngen 16 versehen, die U-förmige Aussparungen 17 bilden. Die Aussparungen 17 umschließen den Unterflansch 4 der Schiene 5 unter Beibehaltung eines Spaltes. In den Aussparungen 17 ist jeweils eine um eine senkrechte Achse drehbare Führungsrolle 18 angeordnet, die an den Seiten des Unterflansches 4 abrollt. Die Vorsprünge 16 dienen als Absturzsicherung.

Außerdem ist zu erkennen, daß der Mittelpunkt des Lastaufnahmemittels 21 um einen Abstand a von der Mitte der Schiene 5 zu dem Hebelelement 8 hin versetzt angeordnet ist. Der Betrag des Abstandes a entspricht der außermittigen Eigengewichtswirkung bei maximaler Belastung der Laufkatze des als Elektrozug ausgeführten Hubwerks 1, so daß die Torsionsbeanspruchung der Schiene 5 bei maximaler Belastung der Laufkatze minimal ist.

Die Fig. 4 zeigt eine vergrößerte Teilansicht von Fig. 2 mit einer Schnittdarstellung im Bereich des Hebelelementes 8. Das Hebelelement 8 ist an einem Ende auf einer Achse 6a schwenkbar gelagert. Die Achse 6a ist wiederum in dem Tragrahmen 7 gelagert und dient auf der dem Hebelelement 8 abgewandten Seite zur Lagerung des angetriebenen Laufrades 3a mit dem angegossenen Zahnrad 10a. Das im wesentlichen bandförmig ausgebildete Hebelelement 8 weist in der Mitte eine weitere Bohrung zur Aufnahme einer Achse 6b auf, auf der das Reibrad 9 mit dem angegossenen Zahnrad 10b gelagert ist. Das Übersetzungsverhältnis der Zahnräder 10a, 10b entspricht dem Durchmesserverhältnis des Laufrades 3a zu dem Reibrad 9. An dem der Achse 6a für das Laufrad 3a abgewandten Ende ist das Hebelelement 8 zum Anflanschen eines Fahrantriebes 12 verbreitert und mit einer Bohrung zur Durchführung der Abtriebswelle des Fahrantriebes 12 versehen. Auf der Abtriebswelle ist ein Antriebszahnrad 11 angeordnet, das mit dem Zahnrad 10b des Reibrades 9 kämmt.

### Bezugszeichenliste

- 1: Hubwerk
- 2: Antrieb
- 3,3a: Laufräder
- 4: Unterflansch
- 5: Schiene
- 6,6a,6b: Achsen
- 7: Tragrahmen
- 8: Hebelelement
- 9: Reibrad
- 10a,10b: Zahnräder
- 11: Antriebszahnrad
- 12: Fahrantrieb
- 13: Federelement
- 14: Hubseil
- 15: Seilrolle
- 16: Vorsprung
- 17: Aussparung
- 18: Führungsrolle
- 19: Festpunkt
- 20: Lastaufnahmemittels
- 21: Rahmenteil
- 22: Traverse
- a: Abstand von Schienenmitte zu 20

## Patentansprüche

1. Laufkatze eines Laufkrans, insbesondere Einschienenkatze mit kurzer Bauhöhe, bestehend aus einem Tragrahmen (7) mit an Achsen (6, 6a) gelagerten Laufrädern (3, 3a), die auf dem Unterflansch (4) einer im wesentlichen horizontal verlaufenden Schiene (5) verfahrbar sind, mit einem Hubwerk (1), einem Fahrantrieb (12) und einem schwenkbaren Hebelelement (8), die jeweils an dem Tragrahmen (7) angeordnet sind, mit einem am Hebelelement (8) drehgelagerten Reibrad (9) und einem zwischen dem Hebelelement (8) und dem Tragrahmen (7) angeordneten Federelement (13) zur Anstellung des Reibrades (9) an den Unterflansch der Schiene (5),
**dadurch gekennzeichnet,**
daß der Fahrantrieb (12) ein einziges Laufrad (3a) und das Reibrad (9) antreibt,
daß das Hebelelement (8) koaxial zu der Achse (6a) des angetriebenen Laufrades (3a) schwenkbar angeordnet ist,
daß der Fahrantrieb (12), das durch den Fahrantrieb (12) angetriebene Laufrad (3a) und das Reibrad (9) quer zur Fahrtrichtung gesehen auf der einen Seite der Schiene (5) und das Hubwerk (1) auf anderen Seite angeordnet sind und
daß ein mit dem Hubwerk (1) verbundenes Lastaufnahmemittel (20) unterhalb der Schiene (5) hängend und quer zur Fahrtrichtung gesehen in Bezug auf die Schienenmitte um einen Abstand (a) zu dem Reibrad (9) hin versetzt angeordnet ist.

2. Laufkatze nach Anspruch 1,
dadurch gekennzeichnet,
daß das Reibrad (9) in Fahrtrichtung gesehen zwischen den Laufrädern (3,3a) angeordnet ist.

3. Laufkatze nach Anspruch 1 oder 2,
dadurch gekennzeichnet,
daß das Reibrad (9) und das angetriebene Laufrad (3a) jeweils mit einem Zahnrad (10a,10b) verbunden sind und die Zahnräder (10a,10b) miteinander kämmen.

4. Laufkatze nach Anspruch 3,
dadurch gekennzeichnet,
daß das Reibrad (9) und das zugehörige Zahnrad (10a) sowie das angetriebene Laufrad (3a) und das zugehörige Zahnrad (10b) jeweils einteilig ausgebildet sind.

5. Laufkatze nach einem oder mehreren der Ansprüche 1 bis 4,
dadurch gekennzeichnet,
daß das Hebelelement (8) im wesentlichen bandförmig ausgebildet ist und an dem der Achse (6a) des angetriebenen Laufrades (3a) abgewandten Ende ein Fahrantrieb (12) angeordnet ist, der über ein Abtriebszahnrad (11) antriebsmäßig mit dem Zahnrad (10b) des Reibrades (9) verbunden ist.

6. Laufkatze nach einem oder mehreren der Ansprüche 1 bis 5,
dadurch gekennzeichnet,
daß an der dem Unterflansch (4) zugewandten Seite des Gehäuses des Hubwerks (1) in Fahrtrichtung gesehen vorne und hinten jeweils direkt ein Laufrad (3) angeordnet ist.

## Claims

1. A trolley of an overhead crane, in particular a monorail trolley of low overall height, consisting of a supporting frame (7) with wheels (3, 3a) mounted on axles (6, 6a), which wheels can move on the lower flange (4) of a rail (5) extending substantially horizontally, with a lifting mechanism (1), a travelling gear (12) and a pivotable lever element (8), which are each located on the supporting frame (7), with a friction wheel (9) rotationally mounted on the lever element (8) and a spring element (13) arranged between the lever element (8) and the supporting frame (7) for adjusting the friction wheel (9) on the lower flange of the rail (5),
characterised in that
the travelling gear (12) drives a single wheel (3a) and the friction wheel (9),
the lever element (8) is arranged pivotably coaxially to the axle (6a) of the driven wheel (3a),
the travelling gear (12), the wheel (3a) driven by the travelling gear (12) and the friction wheel (9), when viewed transversely to the direction of travel, are arranged on one side of the rail (5) and the lifting mechanism (1) on the other side, and
a load suspension means (20) connected to the lifting mechanism (1) is suspended beneath the rail (5) and, viewed transversely to the direction of travel, is offset relative to the centre of the rail by a distance (a) from the friction wheel (9).

2. A trolley according to Claim 1, characterised in that the friction wheel (9), viewed in the direction of travel, is arranged between the wheels (3, 3a).

3. A trolley according to Claim 1 or 2, characterised in that the friction wheel (9) and the driven wheel (3a) are each connected to a gear wheel (10a, 10b) and the gear wheels (10a, 10b) mesh with one another.

4. A trolley according to Claim 3, characterised in that the friction wheel (9) and the associated gear wheel (10a) and also the driven wheel (3a) and the associated gear wheel (10b) are each made of one piece.

5. A trolley according to one or more of Claims 1 to 4, characterised in that the lever element (8) is essentially strip-shaped and a travelling gear (12) is arranged at the end remote from the axle (6a) of the driven wheel (3a), which gear is connected for driving to the gear wheels (10b) of the friction wheel (9) by means of a power take-off gear wheel (11).

6. A trolley according to one or more of Claims 1 to 5, characterised in that one wheel (3) is arranged directly in each case at the front and at the rear, viewed in the direction of travel, on the side of the housing of the lifting mechanism (1) which faces the lower flange (4).

## Revendications

1. Chariot roulant d'un pont roulant, notamment chariot roulant monorail de faible hauteur, composé d'un cadre porteur (7) comportant des roues de roulement (3,3a) montées sur des axes (6,6a) qui peuvent se déplacer sur l'aile inférieure (4) d'un rail (5) sensiblement horizontal, comportant un dispositif de levage (1), un organe de translation (12) et un élément de levage (8) pivotant qui sont disposés à chaque fois sur le cadre porteur (7), comportant une roue de friction (9) montée de manière rotative sur l'élément de levage (8) et un élément formant ressort (13) disposé entre l'élément de levage (8) et le cadre porteur (7) et destiné à appliquer la roue de friction (9) contre l'aile inférieure du rail (5),
caractérisé en ce que l'organe de translation (12) entraîne une seule roue de roulement (3a) et la roue de friction (9), en ce que l'élément de levage (8) est disposé de façon pivotante coaxialement avec l'axe (6a) de la roue de roulement entraînée (3a), en ce que l'organe de translation (12), la roue de roulement (3a) entraînée par l'organe de translation (12) et la roue de friction (9), vus transversalement au sens du déplacement, sont disposés d'un côté du rail (5) et le dispositif de levage (1) de l'autre côté, et en ce qu'un moyen de réception de la charge (20) relié au dispositif de levage (1) est suspendu au-dessous du rail (5) et, vu transversalement au sens du déplacement, est décalé d'un écart (a) par rapport au milieu du rail, dans la direction vers la roue de friction (9).

2. Chariot roulant selon la revendication 1,
caractérisé en ce que la roue de friction (9), vue dans le sens du déplacement, est disposée entre les roues de roulement (3,3a).

3. Chariot roulant selon la revendication 1 ou 2,
caractérisé en ce que la roue de friction (9) et la roue de roulement entraînée (3a) sont à chaque fois reliées à une roue dentée (10a,10b) et en ce que les roues dentées (10a,10b) s'engrènent entre elles.

4. Chariot roulant selon la revendication 3,
caractérisé en ce que la roue de friction (9) et la roue dentée (10a) associée ainsi que la roue de roulement entraînée (3a) et la roue dentée (10b) associée sont à chaque fois réalisées d'une seule pièce.

5. Chariot roulant selon une ou plusieurs des revendications 1 à 4,
caractérisé en ce que l'élément de levage (8) est sensiblement réalisé en forme de bande et en ce qu'un organe de translation (12), qui est relié dynamiquement à la roue dentée (10b) de la roue de friction (9) par l'intermédiaire d'une roue dentée de sortie (11), est disposé à l'extrémité située à l'opposé de l'axe (6a) de la roue de roulement entraînée (3a).

6. Chariot roulant selon une ou plusieurs des revendications 1 à 5,
caractérisé en ce que, sur le côté du boîtier du dispositif de levage (1) tourné vers l'aile inférieure (4), une roue de roulement (3) est à chaque fois directement disposée à l'avant et à l'arrière par rapport au sens du déplacement.
